# EUROPÄISCHE PATENTSCHRIFT

(11) **EP 0 727 311 B1**
(45) Veröffentlichungstag und Bekanntmachung des Hinweises auf die Patenterteilung: **15.04.1998**
(21) Anmeldenummer: 96101482.6
(22) Anmeldetag: 02.02.1996
(51) Int. Cl.: B41F 27/12

(54) **Vorrichtung zum Wechseln von Druckplatten**
Device for changing printing plates
Dispositif pour échanger des plaques d'impression

(30) Priorität: 18.02.1995 DE 19505630
(43) Veröffentlichungstag der Anmeldung: 21.08.1996
(73) Patentinhaber: MAN Roland Druckmaschinen AG, 63075 Offenbach (DE)
(72) Erfinder: Rother, Michael, D-63322 Urberach (DE); Schild, Helmut, D-61449 Steinbach/Taunus (DE)
(74) Vertreter: Marek, Joachim, Dipl.-Ing.

(56) Entgegenhaltungen:
- EP-A- 0 433 798
- DE-A- 4 214 207
- DE-A- 4 339 344
- GB-A- 2 268 445

## Beschreibung

Die Erfindung betrifft eine Vorrichtung zum Wechseln von Druckplatten gemäß dem Oberbegriff von Anspruch 1.

Aus der DE 4 215 969 B2 ist eine Einführleiste zum Zuführen von Druckplatten bekannt, welche aus einer an den Plattenzylinder an- und bezüglich diesem abstellbar gelagerten Einführschiene besteht. Zum Zuführen einer neuer Druckplatte wird dazu der Plattenzylinder in eine vorgegebene Position verfahren und die Einführschiene an diesen angestellt. Die Vorderkante einer zuzuführenden Druckplatte gleitet nun an der zum Plattenzylinder hinweisenden Einführfläche dieser Einführschiene in den geöffneten Erfassungsbereich einer dem Druckanfang zugeordneten Klemmschiene. Diese Einführschiene weist an ihren beiden Enden je einen Anschlag auf, vermittels der ein Abstützen an den Schmitzringen des Plattenzylinders erfolgt.

Aus der DE 4 214 207 C1 ist eine an den Plattenzylinder an- und abstellbar gelagerte Andrückrolle nebst Abkantleiste bekannt. Mittels der Andrückrolle erfolgt das Aufziehen der Druckplatte um den Außenumfang des Plattenzylinders, wobei dieser sich vorwärts dreht. Zum Einführen der nachlaufenden Kante der Druckplatte in die dem Druckende zugeordnet Spannschiene erfolgt das Anstellen der Abkantleiste, wobei dadurch das Biegen der Druckplatte um eine Abkantung am Druckende erfolgt. Diese Abkantleiste weist keine einstellbaren Anschläge auf, so daß die Stärke der der Druckplatte aufgeprägten Abkantung, also die Abwinkelung nicht veränderbar ist.

Aus der nicht vorveröffentlichten deutschen Patentanmeldung P 4 339 344.6 ist es bekannt, die Einführschiene mit der Einführfläche zum Zuführen einer neuen Druckplatte direkt an der Abkantleiste zum Biegen des Druckendes der Druckplatte anzubringen. Zum Zuführen einer neuen Druckplatte wird die Andrükrolle mit der Abkantleiste an die Oberfläche der dem Druckanfang zugeordneten Klemmschiene angestellt. Nach dem Aufziehen der Druckplatte um den Außenumfang des Plattenzylinders erfolgt dann wiederum das Anstellen der Abkantleiste und daraufhin das Einführen des nachlaufenden Endes der Druckplatte in die zugeordnete Spannschiene. Auch hier stützt sich die Abkantleiste direkt an der vorderen Klemmschiene bzw. an der Kontur des Druckendes der Plattenzylinders ab, so daß die geforderten geometrischen Verhältnisse zum Zuführen einer neuen Druckplatte bzw. zum Einführen des Druckendes der Druckplatte in die Spannschiene durch eine entsprechende Bauform der miteinander zusammenwirkenden Bauteile zu definieren und somit auch nicht zu verändern sind.

Aufgabe der vorliegenden Erfindung ist es daher eine Vorrichtung gemäß dem Oberbegriff von Anspruch 1 derartig zu erweitern, so daß die Einsetzbarkeit eine dem Wechseln von Druckplatten dienenden Einrichtung erweitert werden kann.

Erfindungsgemäß wird diese Aufgabe durch die kennzeichnenden Merkmale von Anspruch 1 gelöst. Weiterbildungen der Erfindung ergeben sich aus den Unteransprüchen.

Des weiteren erfolgt die Erläuterung eines Ausführungsbeispiels der Erfindung anhand der Zeichnung. Es zeigt:
Fig. 1 und 2 die Funktion der beiden Anschläge, um die Abkantleiste in zwei verschiedene Stellungen zum Plattenzylinder zu bringen,
Fig. 3 und 4 die durch die beiden Anschläge definierte Stellung der Abkantleiste zum Plattenzylinder in der Druckende- und Druckanfang-Position,
Fig. 5 einen Plattenzylinder mit achsparalleler Grube, und
Fig. 6 eine Ansicht eines Plattenzylinders mit der sich über die Formatbreite erstreckenden Abkantleiste.

Fig. 5 zeigt einen Plattenzylinder 1 mit einer darin angebrachten achsparallelen Grube 3. An den beiden Stirnseiten des Plattenzylinders 1 weist dieser jeweils einen Schmitzring 2 auf. Diese Schmitzringe 2 wirken mit entsprechenden Ringen eines nicht dargestellten Gummituchzylinders in bekannter Weise zusammen. In der Grube 3 des Plattenzylinders 1 sind jeweils eine dem Druckanfang (bzw. Druckende) zugeordnete Spann- bzw. Klemmschiene 4, 5 angeordnet. In der Spann- bzw. Klemmschiene 4, 5 erfolgt das Befestigen und sodann Spannen des Druckanfanges bzw. des Druckendes einer in Fig. 5 nicht gezeigten Druckplatte.

Fig. 6 zeigt einen Plattenzylinder 1 mit einer darauf befindlicher Druckplatte 9. Parallel zur Achse des Plattenzylinders verläuft eine Abkantleiste 7, welche jeweils an den über die Formatgrenzen des Plattezylinders hinausreichenden Enden über eine nicht dargestellte Anstellvorrichtung bezüglich dem Plattezylinder 1 an- und abstellbar getragen ist. Diese An- und Abstellvorrichtung kann dabei beispielsweise aus jeweils einem an der Gestellwand des Druckwerkes angebrachten Lagerhebel bestehen, welche jeweils mit einem Ende der Abkantleiste 7 verbunden sind.

An den Enden der Abkantleiste 7 sind außerhalb des größten Druckplattenformates jeweils ein paar einstellbare Anschläge 10, 11 in Form von Schrauben angebracht, vermittels denen sich die Abkantleiste im angestellten Zustand entweder auf dem Schmitzring 2 oder der Oberfläche des Plattenzylinders 1 abstützen kann. Wie in Fig. 1 und 2 zu erkennen, handelt es sich bei den erfindungsgemäßen Anschlägen 10, 11 um Schrauben, die durch entsprechende Gewindebohrungen der Abkantleiste 7 gedreht sind und wobei der Anschlag 10, welcher zum Abstützen auf der Oberfläche des Plattenzylinder 1 dient, weiter in Richtung Plattenzylinder 1 hervorsteht als der Anschlag 11, welcher zum Abstützen der Abkantleiste 7 auf den Schmitzring 2 dient.

Die Figuren 3 und 4 zeigen die Stellung der Abkantleiste 7 mit der daran angebrachten Einführschiene 8 gemäß den Figuren 1 und 2. In Figur 3 ist zum Abkanten und Einführen einer Druckplatte 9 in die dem Druckende zugeordneten Spannschiene 4 eine achsparallele und dem Aufziehen der Platte dienende Andrückrolle 6 an den Plattenzylinder angestellt. Über weitere nicht dargestellte Stellmittel (z.B. Pneumatikzylinder) ist die verschwenkbar bezüglich der Andrückrolle 6 gelagerte Abkantleiste 7 an den Plattenzylinder angestellt. Dargestellt ist ferner die Einführschiene 8, welche an der Abkantleiste 7 angebracht ist und welche dem Zuführen einer neuen Druckplatte dient.

In Fig. 3 ist dargestellt. daß der Anschlag 10 in den Bereich der Grube 3 des Plattenzylinders 1 eintaucht und daher ein Abstützen der Abkantleiste 7 über den Anschlag 11 an dem Schmitzring 2 des Plattenzylinders 1 erfolgt.

In Fig. 4 ist die Stellung der Abkantleiste 7 nebst der Einführschiene 8 zum Zuführen einer neuen Druckplatte 9 in den geöffneten Klemmbereich einer dem Druckanfang zugeordneten Klemmschiene 5 wiedergegeben. Erkennbar ist nun der Plattenzylinder 1 in eine derartige Position verfahren, so daß der weiter in Richtung Plattenzylinder 1 hervortretende Anschlag 10 sich am Umfang des Plattenzylinders 1 abstützt und somit die Abkantleiste 7 nebst der Einführschiene 8 eine Stellung bezüglich dem Plattenzylinder 1 einnimmt, so daß die Vorderkante der Druckplatte 9 auf der zum Plattenzylinder 1 gewandten Seite der Einführschiene 8 gleitend in den Klemmbereich der Klemmschiene 5 gelangen kann. Da der weiter hervortretende Anschlag 10 aufdem Außenumfang des Plattenzylinder 1 aufliegt, kommt der Anschlag 11 nicht mit der Oberfläche des Schmitzringes 2 in Beführung. Die Situation gemäß Fig. 4 ist nochmals in Fig. 2 in einer anderen Ansicht wiedergegeben.

Wie bereits weiter obenstehend wiedergegeben, handelt es sich bei den Anschlägen 10 und 11 um Schrauben, welche durch entsprechende Gewindebohrungen in der Abkantleiste 7 gedreht sind. Dadurch ist es möglich, die Abkantleiste 7 in Verbindung mit der daran angebrachten Einführschiene 8 genau definiert einzustellen, also optimale Verhältnisse für das Zuführen einer neuen Druckplatte in die Klemmschiene 5 des Plattenzylinders 1 am Druckanfang zu schaffen. Ebenso ergeben sich optimale Verhältnisse am Druckende des Plattenzylinders. Um ein beschädigungsfreies Absützen der Anschläge 10 und 11 an dem Plattenzylinder 1 bzw. dem Schmitzring 2 zu erzielen, kann ferner vorgesehen sein, das Material der als Schrauben ausgebildeten Anschläge 10, 11 auf das des Plattenzylinders 1 entsprechend abzustimmen.

Nach einer weiteren Ausgestaltung der Erfindung kann vorgesehen sein, daß am Plattenzylinder 1 den beiden weiteren Anschlägen 10 ,jeweils neben den Schmitzringen 2 liegend, Stützflächen zugeordnet sind. Diese Stützflächen können insbesondere an den Stirnseiten der Schmitzringe 2 angebracht sein und verhindern, daß die Anschläge 10 sich auf der Oberfläche des Plattenzylinders 1 abstützen.

### Bezugszeichenliste

- 1: Plattenzylinder
- 2: Schmitzring
- 3: Grube
- 4: Spannschiene (Druckende)
- 5: Klemmschiene (Druckanfang)
- 6: Andrückrolle
- 7: Abkantleiste
- 8: Einführschiene
- 9: Druckplatte
- 10: Anschlag
- 11: Anschlag

## Patentansprüche

1. Vorrichtung für das Wechseln von Druckplatten (9) auf dem Plattenzylinder (1) von Druckmaschinen, insbesondere Bogenoffsetdruckmaschinen, wobei der Plattenzylinder (1) eine achsparallele Grube (3) sowie an beiden Stirnseiten einen Schmitzring (2) aufweist, an welchen sich eine parallel zur Plattenzylinderachse erstreckende, an den Plattenzylinder (1) an- und abstellbar gelagerte Leiste (7) über jeweils einen Anschlag (11) abstützt,
**dadurch gekennzeichnet**,
daß zusätzlich zwei weitere Anschläge (10) vorgesehen sind, welche weiter in Richtung Plattenzylinder (1) hervortreten als die den Schmitzring (2) zugeordneten Anschläge (11) und welche bei entsprechender Positionierung des Plattenzylinders (1) auf den Plattenzylinder (1) einwirken.

2. Vorrichtung nach Anspruch 1,
**dadurch gekennzeichnet**,
daß die Anschläge (10, 11) als in Gewindebohrungen der Leiste eingedrehte Schrauben ausgebildet sind.

3. Vorrichtung nach Anspruch 1 oder 2,
**dadurch gekennzeichnet**,
daß die Anschläge (10) aufden neben dem Schmitzring (2) liegenden Bereich der Oberfläche des Plattenzylinders (1), außerhalb des größten Druckplattenformates einwirken.

4. Vorrichtung nach einem der vorhergehenden Ansprüche,
**dadurch gekennzeichnet**,
daß die Leiste als eine sich über die Formatbreite des Plattenzylinders (1) erstreckende Abkantleiste (7) zum Einführen einer Druckplatte (9) in die dem Druckende zugeordneten Spannschiene (4) sowie einer an der Abkantleiste (7) angebrachten Einführschiene (8) zum Zuführen der Vorderkante einer Druckplatte (9) in die dem Druckanfang zugeordneten Klemmschiene (5) ausgebildet ist.

5. Vorrichtung nach einem der vorhergehenden Ansprüche,
**dadurch gekennzeichnet**,
daß am Plattenzylinder (1) den beiden weiteren Anschlägen (10) ,jeweils neben den Schmitzringen (2) liegend, Stützflächen zugeordnet sind.

## Claims

1. Device for changing printing plates (9) on the plate cylinder (1) of printing presses, particularly offset sheet printing presses, wherein the plate cylinder (1) has an axially parallel channel (3) as well as a bearer ring (2) at both end faces on which a bar (7) extending parallel to the plate cylinder axis and mounted settable on and off against the plate cylinder (1) supports itself in each case via a stop (11), characterised in that additionally two further stops (10) are provided which project further in a direction towards plate cylinder (1) than the stops (11) arranged relative to the bearer ring (2) and which, with corresponding positioning of the plate cylinder (1), act on the plate cylinder (1).

2. Device according to Claim 1, characterised in that the stops (10, 11) are constructed as screws threaded into threaded bores of the bar.

3. Device according to Claim 1 or 2, characterised in that the stops (10) act on the region of the surface of the plate cylinder (1) lying adjacent the bearer rings (2) outside the largest printing plate format.

4. Device according to one of the preceding Claims, characterised in that the bar is constructed as a bending off bar, (7) extending across the format width of the plate cylinder (1) for introduction of a printing plate (9) into the tensioning rail (4) arranged relative to the print end as well as an introduction rail (8) fitted on the bending off bar (7) for feeding the front end of a printing plate (9) into the clamping rail (5) arranged relative to the print start.

5. Device according to one of the preceding Claims, characterised in that support spaces are arranged on the plate cylinder (1) for both of the further stops (10) in each case lying next to the bearer rings (2).

## Revendications

1. Dispositif pour l'échange de plaques d'impression (9) sur le cylindre porte-plaque (1) de machines d'impression, en particulier des machines d'impression offset à feuilles, le cylindre porte-plaque (1) présentant un canal (3) parallèle à l'axe ainsi que, sur les deux faces frontales, une bague du cylindre (2), sur laquelle s'appuie, par l'intermédiaire d'à chaque fois une butée (11), une barrette (7) s'étendant parallèlement à l'axe du cylindre porte-plaque et montée de façon réglable par rapport au cylindre porte-plaque (1),
caractérisé en ce que, de façon supplémentaire, deux autres butées (10) sont prévues, lesquelles font saillie plus loin en direction du cylindre porte-plaque (1) que les butées (11) associées aux bagues du cylindre (2) et qui agissent sur le cylindre porte-plaque (1) pour un positionnement correspondant du cylindre porte-plaque (1).

2. Dispositif selon la revendication 1,
caractérisé en ce que les butées (10,11) sont réalisées sous forme de vis vissées dans des perçages taraudés de la barrette.

3. Dispositif selon la revendication 1 ou 2,
caractérisé en ce que les butées (10) agissent sur la zone, se trouvant à côté de la bague du cylindre (2), de la surface du cylindre porte-plaque (1), à l'extérieur du plus grand format de la plaque d'impression.

4. Dispositif selon une des revendications précédentes,
caractérisé en ce que la barrette est réalisée sous forme d'une barrette chanfreinée (7) s'étendant sur la largeur du format du cylindre porte-plaque (1) pour l'introduction d'une plaque d'impression (9) dans la barre de serrage (4) associée à la fin de l'impression ainsi qu'un rail d'introduction (8), disposé sur la barrette chanfreinée (7), pour amener le bord avant d'une plaque d'impression (9) dans la barre de serrage (5) associée au début de l'impression.

5. Dispositif selon une des revendications précédentes,
caractérisé en ce que, sur le cylindre porte-plaque (1), des surfaces d'appui sont associées aux deux autres butées (10), à chaque fois en se trouvant à côté des bagues du cylindre (2).
